# EUROPÄISCHE PATENTSCHRIFT

(11) **EP 0 401 673 B1**
(45) Veröffentlichungstag und Bekanntmachung des Hinweises auf die Patenterteilung: **11.09.1996**
(21) Anmeldenummer: 90110319.2
(22) Anmeldetag: 31.05.1990
(51) Int. Cl.: G08C 17/00, G08C 19/28

(54) **Empfänger für codierte elektromagnetische Impulse**
Receiver for coded electromagnetic pulses
Récepteur pour impulsions électromagnétiques codées

(30) Priorität: 03.06.1989 DE 3918131
(43) Veröffentlichungstag der Anmeldung: 12.12.1990
(73) Patentinhaber: Gimbel, Karl-Heinz, Dipl. Ing., D-99994 Schlotheim (DE)
(72) Erfinder: Gimbel, Karl-Heinz, Dipl. Ing., D-99994 Schlotheim (DE)
(74) Vertreter: Weber, Dieter, Dr.

(56) Entgegenhaltungen:
- EP-A- 0 292 217
- EP-A- 0 306 598
- EP-A- 0 319 781
- DE-A- 2 941 394
- DE-A- 3 104 242
- GB-A- 1 095 227
- US-A- 4 380 762
- FUNKSCHAU, vol. 41, no. 22, 02 November 1969, München, DE, SS. 801-802; G.P. VOSS: "Störsichere Funkfernsteuerung für Garagentore"

## Beschreibung

Die vorliegende Erfindung betrifft einen Empfänger für den Empfang codierter elektromagnetischer Impulse entsprechend dem Oberbegriff des Anspruches 1. Ein entsprechender Epfänger ist aus der DE-A-29 41 394 bekannt Der Oszillator des betreffenden Empfängers wird durch Verändem der Betriebsspannung amplitudenmoduliert, wobei der Modulationsgrad 60 % beträgt. Dies ist ein Indiz dafür, daß der Oszillator kein hinreichend sicheres Anschwingverhalten hat, um den Modulationsgrad auf 100 % auszudehnen und dabei in schneller Folge codierte elektromagnetische Impulse sicher zu übertragen.

Aus der DE-A-31 04 242 ist eine Antennen-Abstimmschaltung für AM-Rundfunkempfänger bekannt, bei welcher es vor allem um eine verbesserte Rauschunterdrückung mittels Impedanzwandlung geht.

Die GB-C-1,095,227 beschreibt die Eingangsstufe eines Radiofrequenzverstärkers, wobei Einzelheiten der Schaltungselemente, wie sie in der vorliegenden Anmeldung beschrieben sind, dieser Druckschrift nicht zu entnehmen sind.

Die EP-A-292.217 betrifft ein Femsteuersystem für Türverriegelungen, wobei jedoch lediglich der Funktionsablauf z.B. bezüglich der Speicherung von Codes, des Vergleiches mit empfangenen Codes, Zeitverzögerungen und Schaltvorgängen beschrieben wird, ohne daß Einzelheiten der Schaltung von Sender und Empfänger darin wiedergegeben werden.

Die US-A-4,684,853 beschreibt einen Radiofrequenzsender mit einem elektrischen Schwingkreis, dessen Frequenz jedoch unbestimmt ist und mit Hilfe mehrerer Abgleichelemente eingestellt wird.

Die EP-A-319,781, welche auf denselben Anmelder und Erfinder wie die vorliegende Anmeldung zurückgeht, weist bereits einen Großteil der Merkmale des Gegenstandes der vorliegenden Patentanmeldung auf, ist jedoch ein Dokument gemäß Artikel 54(3) EPÜ, welches erst nach dem für die Priorität der vorliegenden Anmeldung maßgebenden Tag veröffentlicht wurde. Dem Gegenstand der EP-A-319.781 liegt die Aufgabe zugrunde, einen Empfänger mit den oben genannten Merkmalen (sowie auch einen entsprechenden Sender) zu schaffen, welcher preiswerter und in kleineren Abmessungen herstellbar sein soll, wobei die Funktionssicherheit erhalten, nach Möglichkeit noch gesteigert werden soll.

Auch die vorliegende Anmeldung verfolgt das Ziel einer möglichst preiswerten Herstellung eines Empfängers mit kleinen Abmessungen, wobei jedoch ein Schwergewicht auf die Steigerung der Funktionssicherheit, insbesondere der Eingangsempfindlichkeit des Empfängers gelegt wird und bei dem Decodierteil auf einfachste Bedienbarkeit Wert gelegt wird.

Der Empfänger gemäß der vorliegenden Erfindung stimmt in fast allen Merkmalen mit dem in der genannten EP-A-319.781 beschriebenen Empfänger überein, soweit hier nicht ausdrücklich auf andere bzw. zusätzliche Merkmale abgestellt wird. Insoweit wird der Inhalt dieser Druckschrift als in die vorliegende Anmeldung aufgenommen angesehen.

Wie dort bereits beschrieben, dienen derartige Empfänger beispielsweise für die Steuerung von Garagentoren, wobei der Empfänger einen entsprechenden, codierten Impuls eines Senders empfängt, Identifiziert und daraufhin die gewünschte Funktion (Ausgangsfunktion) ausführt, z.B. Öffnen oder Schließen eines Garagentores bzw. Ansteuem entsprechender Motore und Einrichtungen.

Es hat sich herausgestellt, daß bei ungünstigen Sende- oder Empfangsbedingungen die Ausgangsfunktionen des Empfängers nur dann ausgelöst werden können, wenn der Sender einen relativ kurzen (einige Meter) Abstand vom Empfänger hat. Dies gilt insbesondere dann, wenn sich irgendwelche elektromagnetische Wellen abschirmende Teile zwischen Sender und Empfänger befinden. Insofern besteht ein Bedürfnis danach, die Reichweite des Sender-Empfängersystems zu vergrößern. Dabei kann jedoch die Sendeleistung nicht beliebig vergrößert werden, wobei dies hauptsächlich daran liegt, daß die gern verwendeten Ferritantennen nicht genügend Leistung abstrahlen können, und unhandliche Stabantennen in derartigen Systemen ungern verwendet werden.

Infolgedessen liegt der vorliegenden Erfindung die Aufgabe zugrunde, einen Empfänger mit den eingangs genannten Merkmalen zu schaffen, welcher bei möglichst einfachem Aufbau, der eine preiswerte Herstellung in kleinen Abmessungen ermöglicht, dennoch eine höhere Eingangsempfindlichkeit hat, so daß die Reichweite des Sender-Empfängersystems auch bei ungünstigen Bedingungen ausreichend groß ist, z.B. in der Größenordnung von 10 bis 50 m oder mehr.

Diese Aufgabe wird durch einen Empfänger gelöst, welcher sämtliche Merkmale des anhängenden Anspruches 1 aufweist

Das aus dem HF-Empfängerschaltkreis austretende Nutzsignal ist relativ stark verrauscht. Nach der Demodulation muß dieses verrauschte Signal dann auf bestimmte, feste Spannungswerte umgesetzt werden, wobei aufgrund des schlechten Signal/Rauschverhältnisses leicht Fehler auftreten können, wobei der Pegelumsetzer tatsächlich nicht gesendete Impulse des Rauschsignals umsetzt oder aber gesendete Impulse im Rauschen untergehen, die entsprechend falsch umgesetzt werden, so daß das von der Empfängerlogik zu verarbeitende Signal nicht mit dem eingestellten Code übereinstimmt, die entsprechende Empfängerfunktion also auch nicht ausgelöst wird.

Dieses schlechte Signal/Rauschverhältnis wird durch Einfügen eines Tiefpaßfilters unmittelbar hinter dem Demodulator deutlich verbessert, so daß das Nutzsignal deutlicher vom Rauschen zu unterscheiden ist, und die Fehlerquote bei der Umsetzung des Nutzsignals in logische Signale drastisch verringert wird. Das Tiefpaßfilter entfernt dabei praktisch alle höher frequenten Rauschanteile, deren Frequenz oberhalb der Grenzfrequenz des Filters liegen, wobei diese wiederum höher ist als die Frequenz des Nutzsignals.

Dabei ist erfindungsgemäß vorgesehen, daß das Tiefpaßfilter mindestens zwei RC-Glieder aufweist. Diese doppelte Filterung bringt einen spürbaren Effekt hinsichtlich der Fehlerreduzierung und der damit verbundenen Reichweitenvergrößerung. Die Empfindlichkeit des Empfängers und die davon abhängige Reichweite kann weiter gesteigert werden, wenn gemäß einer besonderen Ausführungsform das Tiefpaßfilter eine aktive Verstärkung aufweist. Hierdurch ergibt sich eine besonders steilflankige Tiefpaßcharakteristik. Dabei ist es besonders vorteilhaft, wenn für die Verstärkung ohnehin vorhandene Bauteile des Empfängers benutzt werden, z.B. der Eingangsverstärker der Pegelumsatzschaltung.

Die Empfangseigenschaften werden weiterhin dadurch verbessert. wenn gemäß einer bevorzugten Ausführungsform zwischen Antennenschwinckreis und HF-Empfängerschwingkreis ein Vorverstärker vorgesehen ist. Hierdurch werden die Eigenschaften des HF-/ZF-Verstärkers und Mischerteils wesentlich besser genutzt und das zum Demodulator gelangende Signal weist bei schwächeren HF-Eingangssignalen von vornherein eine größere Amplitude auf.

Im Sinne eines möglichst einfachen Aufbaues weist der Vorverstärker einen Tansistor auf, wobei die Signalauskopplung am Kollektor des Transistors erfolgt.

Dabei ist zwischen Basis und Kollektor ein Widerstand zum Einstellen des Arbeitspunktes des Transistors vorgesehen.

Zweckmäßig ist es außerdem, wenn zwischen Betriebsspannungszuführung und Kollektor ein Ohm'scher Widerstand vorgesehen ist. Selbstverständlich kann auch ein induktiver Widerstand verwendet werden, der eine größere Verstärkung ermöglicht.

Der vorgenannte Aufbau eines Vorverstärkers ist relativ einfach und verursacht nur sehr geringe Mehrkosten, die durch die Steigerung der Eingangsempfindlichkeit des Empfängers ohne weiteres wettgemacht werden. Gemäß einer weiteren zweckmäßigen Ausgestaltung des,Empfängers weist die Decodiereinheit neben einem Mikroprozessor ein EEPROM auf. Dies ermöglicht es, die Senderkennung automatisch zu erfassen, ohne daß diese am Empfänger eingestellt werden muß. Dabei können insbesondere auch längere Bitfolgen übertragen und verarbeitet werden, so daß, z.B. bei der Verwendung von sogenannten Check- oder Prüfbits Fehler automatisch korrigiert werden können und bereits der einmalige Empfang einer korrekten Signalfolge ausreicht, um die Empfängerfunktion auszulösen. Ohne die Verwendung derartiger Prüfmöglichkeiten wird im Regelfall ein mehrfacher korrekter Empfang der Befehlssignalfolge für das Auslösen der Empfängerfunktion vorausgesetzt. Damit trägt diese Reduzierung auf eine korrekt empfangene Befehlssignalfolge zur Steigerung der Reichweite bei, insbesondere, wenn der entsprechende Sender von bewegten Objekten aus (z.B. einem Auto) betrieben wird.

Ein besonderer Vorteil dieser Ausgestaltung liegt auch darin, daß ein System mit einem solchen Empfänger leichter handhabbar ist, indem nämlich das EEPROM eine bestimmte oder auch mehrere verschiedene Senderkennungen "lernt", indem es in einen programmierbaren Zustand gebracht und anschließend der Sender einmal kurz betätigt wird. Die so empfangene Senderkennung wird dann fixiert und dient fortan dem Empfänger zum Erkennen des Senders und zum Auslösen der gewunschten Funktion. Der Benutzer braucht damit weder am Sender noch am Empfänger irgendwelche Einstellmöglichkeiten für einen bestimmten Code, sondern kann einen beliebigen Sender, dessen Code werkseitig vorgegeben ist, hernehmen und den Empfänger in einem ganz einfachen Programmiervorgang (Einschalten der Programmierfunktion und Betätigen des Senders) auf den Code des betreffenden Senders einstellen.

Dabei ist erfindungsgemäß vorgesehen, daß das EEPROM auf mehrere unterschiedliche Sender und Ausgangsfunktionen fest programmierbar ist. Auch für ein System mit mehreren Benutzern bedarf es damit nicht einer speziellen Einstellung oder einer gemeinsamen Codierung, vielmehr nimmt das EEPROM in seinem programmierbaren Zustand einfach mehrere verschiedene Senderkennungen auf, wobei jede für sich ausreicht, eine gewünschte Funktion auszulösen. Dabei können bestimmten Senderkennungen auch jeweils unterschiedliche Ausgangsfunktionen zugeordnet werden. Um beim Beispiel der Garagentorsteuerung zu bleiben, könnte beispielsweise in einer größeren Garagenanlage nur ein einziger Empfänger vorgesehen sein, welcher auf eine Reihe unterschiedlicher Sender eingestellt ist, wobei jedoch ein bestimmter Sender immer nur das Öffnen oder Schließen eines bestimmten Garagentores auslöst, welches der diesem Sender zugehörigen Ausgangsfunktion zugeordnet ist.

Zu diesem Zweck weist der Empfänger einen sogenannten Mikrocontroller auf, welcher mindestens acht Schaltausgänge hat.

Entsprechend der Zahl der Schaltausgänge können auch unterschiedliche Ausgangsfunktionen gewählt werden. Zur Erhöhung der Zahl der Schaltausgänge kann dem Mikrocontroller noch ein Decoder nachgeschaltet werden, welcher die Zahl der Schaltausgänge von acht auf beispielsweise 256 vergrößert.

Darüberhinaus kann es auch für sehr große Anlagen oder für kompliziertere Verknüpfungen von Sendern mit Ausgangsfunktionen zweckmäßig sein, wenn der Empfänger einen Anschluß für einen PC aufweist. In diesem Falle kann ein Mikrocontroller die empfangenen Signale zur weiteren Prüfung und Verarbeitung an den PC durchreichen. Durch die Verwendung eines solchen PCs kann die Zahl der gespeicherten Sender mit Zugangsberechtigung ebenso wie die Zahl der zu steuernden Funktionen praktisch unbegrenzt ausgeweitet werden. Das EEPROM enthält in einem solchen Betriebsfall zweckmäßigerweise nur noch eine Kennung, welche den Mikrocontroller die Verbindung mit dem PC herstellen läßt.

Ein derartiges System könnte z.B. in größeren Werken oder Betriebsanlagen eingesetzt werden, wo unterschiedliche Zugangsberechtigungen zu verschiedenen Bereichen bestehen, wobei z.B. mit ein und demselben Sender mehrere verschiedene Funktionen ausgelöst werden können.

Die Erfindung wird nun mit ihren Merkmalen, Vorteilen und Anwendungsmöglichkeiten anhand einer bevorzugten Ausführungsform und der dazugehörigen Figuren beschrieben. Es zeigen:
Figur 1 das Blockdiagramm eines Empfängers,
Figur 2 ein Teil des Schaltschemas des Empfängers und
Figur 3 den übrigen Teil des Schaltschemas des Empfängers.

Das Blockschaltbild der Figur 1 stimmt weitgehend mit der Figur der DE-Anmeldung P 37 41 324.4 überein, wobei jedoch der HF-Empfänger unter der Bezugszahl 375 ein zusätzliches Teil, nämlich den Vorverstärker, aufweist und der mit "Verstärkungsregelung und Demodulator" bezeichnete Block unter der Bezugszahl 385 ein zusätzliches Tiefpaßfilter enthält. Der NF-Dekoder kann anstelle eines DIL-Schalters und eines Teils der Programmierungsschaltung ein EEPROM 265 aufweisen.

Wie man in Figur 2 am Antennenkreis 360 durch Vergleich mit der entsprechenden Figur 4 der Hauptanmeldung erkennt, unterscheidet sich der Schwingkreis 370 der Antenne praktisch nicht vom Vorgängermodell. Jedoch wird der Ausgang des Antennenschwingkreises 370 nicht direkt auf den HF-Eingang des Mischers I4 gegeben, sondern wird über einen Transistor T41 vorverstärkt, der über den Kondensator C46 mit dem HF-Eingang des Mischers verbunden ist. Der Arbeitspunkt des Transistors T41 wird über den Widerstand R42 eingestellt, zwischen der Betriebsspannungszuführung und den Kollektor des Transistors ist ein induktiver Lastwiderstand L42 geschaltet, der jedoch auch durch einen entsprechenden Ohm'schen Widerstand ersetzt werden kann. Auch im vorliegenden Fall wird das Empfangssignal vor Erreichen des Transistors T41 über einen kapazitiven Teiler C42// C43, C44 ausgekoppelt, der über den Kondensator C44 an Masse liegt.

In den Bereich zwischen dem Demodulator 380 und den Pegelumsetzer 390 ist im Vergleich zu der in Figur 4 der Hauptanmeldung in der hier vorliegenden Ausführungsform gemäß Figur 2 ein Tiefpaßfilter 385 eingefügt worden, welches im wesentlichen aus zwei RC-Gliedern R2, C3; R3, C4 besteht. Dabei wird der Operationsverstärker I2 des Pegelumsetzers unmittelbar zur aktiven Verstärkung während des Filterns genutzt, so daß die gewünschte Filterkurve des gewählten Filtertyps sicher erreicht wird.

Die genauen Werte einzelner Kondensatoren, Widerstände und Induktivitäten sind gegenüber dem in der Voranmeldung beschriebenen Empfänger nur in Einzelfällen geändert.

Figur 3 zeigt den verbleibenden Teil des Schaltschemas des Empfängers, wobei als wesentlicher Unterschied gegenüber der entsprechenden Figur 5 der P 37 41 324.4 auffällt, daß der DIL-Schalter 260 entfallen ist und nun mindestens ein EEPROM auf der Platine sitzt.

Der DIL-Schalter kann entfallen, da der Empfänger keine Kennung mehr benötigt. Dies wird dadurch erreicht, daß die Senderkennung und die Befehlscode eines Senders im EEPROM abgespeichert werden und durch Vergleichen des abgespeicherten Codes mit dem empfangenen Code festgestellt wird, ob der gesendete Code ein gültiger Code ist. Erst dann wird der entsprechende Befehl ausgeführt. Mehrere Sender mit verschiedener Kennung können aber denselben Befehl auslösen.

Diese Methode ermöglicht es nun auch, daß Sender mit verschiedener Senderkennung von einem Empfänger verarbeitet werden können.

Ein besonderer Vorteil dieser Ausgestaltung liegt auch darin, daß ein System mit einem solchen Empfänger leichter zu handhaben ist, da das EEPROM eine bestimmte oder auch mehrere verschiedene Senderkennungen "lernt". Dabei wird der Empfänger über eine angeschlossene Lerntaste in den programmierbaren Zustand gebracht und gleichzeitig der Sender kurz betätigt. Das erfolgreiche "Lernen" wird optisch oder akustisch quittiert.

Der so empfangene Sendercode wird dann fixiert und dient fortan dem Empfänger zum Erkennen des Senders und zum Auslösen der gewünschten Funktion. Der Benutzer braucht damit weder am Sender noch am Empfänger irgendwelche Einstellmöglichkeiten für eine bestimmte Kennung vorzunehmen, sondern kann einen beliebigen Sender, dessen Kennung werkseitig vorgegeben ist, hernehmen und den Empfänger durch den beschriebenen Programmiervorgang auf den Code des betreffenden Senders einstellen.

Ein weiterer wichtiger Punkt ist der Gewinn an Sicherheit für den Benutzer, da die Senderkennung nicht mehr sichtbar am Gerät ist, so wie es vorher mit dem DIL-Schalter der Fall war. Es kann also niemand die Kennung an einem anderen Sender einstellen und somit auch nicht den Empfänger bedienen.

Mit der Löschtaste S2 gibt es nun auch die Möglichkeit, bestimmte Sendercodes und/oder diesen zugeordnete Ausgangsfunktionen aus einem der EEPROM's zu löschen. Auch können alle gespeicherten Sendercodes auf einmal gelöscht werden.

Bei maximalem Aufbau des Empfängers mit fünf EEPROM's können mindestens 100 verschiedene Sendercodes abgespeichert werden. Grundsätzlich genügt jedoch das mit I104 bezeichnete EEPROM, um die Parameter und einige Sendercodes abzuspeichern.

Bei dem hier vorgesehenen Modell des Mikrocontrollers I3 können acht voneinander unabhängige Schaltausgänge mit bis zu 16 unterschiedlichen Ausgangsfunktionen pro Schaltausgang unmittelbar vom Mikrocontroller gesteuert werden. Durch Nachschalten eines in der Figur nicht dargestellten Dekoders kann jedoch die Zahl der möglichen Schaltausgänge durch Verknüpfung der verschiedenen Ausgangszustände beispielsweise bis auf 2⁸ = 256 erhöht werden.

Der neue Empfänger ist auch nicht mehr an ein bestimmtes Datenformat gebunden. Er erkennt automatisch die drei unterschiedlichen Datenformate der Firma Alltronik GmbH und kann auch mit allen drei gleichzeitig arbeiten.

Dies ist besonders zweckmäßig, wenn ein bereits bestehendes System mit einem neuen Empfänger nachgerüstet werden soll. In diesem Fall können alle vorhandenen älteren Sender, die möglicherweise noch ein anderes Senderdatenformat aufweisen, weiterverwendet werden.

Bei der Übertragung des neuen Senderdatenformates kann der Empfänger durch Auswerten von sogenannten Check- oder Prüfbits, die der Sender erzeugt, einzelne Bitfehler erkennen und automatisch korrigieren; zwei oder drei fehlerhafte Bits werden eindeutig erkannt.

Ohne die Verwendung derartiger Prüfmöglichkeiten wird im Regelfall ein mehrfacher, korrekter Empfang der Befehlssignale für das Auslösen der Empfängerfunktion vorausgesetzt. Damit trägt die Reduzierung auf eine korrekt empfangene Befehlssignalfolge zur Steigerung der Reichweite bei, insbesondere dann, wenn der entsprechende Sender von bewegten Objekten aus (z.B. einem Auto) betrieben wird.

Darüberhinaus kann es auch für sehr große Anlagen oder für kompliziertere Verknüpfungen von Sendern mit Ausgangsfunktionen zweckmäßig sein, wenn der Empfänger einen Anschluß für einen PC aufweist. In diesem Fall kann der Mikrocontroller die empfangenen Signale zur weiteren Prüfung und Verarbeitung an einen PC durchreichen. Durch die Verwendung eines solchen PC's kann die Zahl der gespeicherten Sender mit Zugangsberechtigung ebenso wie die Zahl der zu steuernden Funktionen praktisch unbegrenzt ausgeweitet werden. Das EEPROM enthält in einem solchen Betriebsfall zweckmäßigerweise nur noch eine Kennung, welche den Mikrocontroller I3 die Verbindung mit dem PC herstellen läßt.

## Patentansprüche

1. Empfänger für den Empfang codierter elektromagnetischer Impulse, wie sie z. B. von einem Sender ausgesendet werden, bestehend aus:
a) einer Strom-/Spannungsversorgung (150),
b) einem HF-Empfangsteil (350) bestehend aus
1) einer HF-Eingangsschaltung (Antennenkreis, 360),
2) einem HF-/ZF-Verstärker und Mischerteil (14),
3) einem HF-Oszillator (340),
4) einem Demodulator (380),
5) einer Signal-Amplitudenregelschaltung und -Pegelumsetzung (390),
c) einer Decodiereinheit (250) mit Code-Wahlschaltung (260) und
d) einem Interface (Ein-/Ausgangsschaltung, 850),
dadurch gekennzeichnet, daß
- der Empfangsteil (350) einen Oszillator (340) aufweist, der im wesentlichen aus einem Schwingquarz (Q31), einem Transistor (T31) und einem Schwingkrels besteht,
- wobei der Schwingkreis, der ein sicheres Anschwingen des Oszillators gewährleistet, seinerseits eine Spule (L31) und mindestens einen Kondensator (C31, C32) aufweist,
- und wobei der Schwingquarz (Q31) direkt zwischen Basis und Kollektor des Transistors (T31) geschaltet ist, und daß
- von den Teilen HF-Oszillator (340) und Antenne (360) nur die Antenne ein Abgleichelement aufweist,
- und daß hinter dem Demodulator (380) für das Nutzsignal aus dem HF-Empfängerschaltkreis ein Tiefpaßfilter (385) vorgesehen ist

2. Empfänger nach Anspruch 1, dadurch gekennzeichnet, daß das Tiefpaßfilter (385) mindestens zwei RC-Glieder (R2, C3; R3, C4) aufweist

3. Empfänger nach Anspruch 1 oder 2, dadurch gekennzeichnet, daß das Tiefpaßfilter (385) eine aktive Verstärkung (12) aufweist.

4. Empfänger nach einem der Ansprüche 1 bis 3, dadurch gekennzeichnet, daß zwischen Antennenschwingkreis (370) und HF-Empfängereingang ein Vorverstärker (375) vorgesehen ist.

5. Empfänger nach Anspruch 4, dadurch gekennzeichnet, daß der Vorverstärker (375) einen Transistor (T41) aufweist und daß die Signalauskopplung am Kollektor des Transistors (T41) erfolgt.

6. Empfänger nach Anspruch 5, dadurch gekennzeichnet, daß zwischen Basis und Kollektor des Tansistors (T41) ein Widerstand (R42) zum Einstellen des Arbeitspunktes vorgesehen ist.

7. Empfänger nach Anspruch 5 oder 6, dadurch gekennzeichnet, daß zwischen einer Betriebsspannungszuführung und dem Kollektor des Transistors (T41) ein Ohm'scher Widerstand (L42) vorgesehen ist.

8. Empfänger nach einem der Ansprüche 1 bis 7, dadurch gekennzeichnet, daß die dem HF-Empfangsteil (350) nachgeschaltete Dekodiereinheit (250) einen Mikrocontroller (I3) und mindestens ein EEPROM (265) aufweist.

9. Empfänger nach Anspruch 8, dadurch gekennzeichnet, daß das EEPROM (265) auf bestimmte Sender und Ausgangs funktionen des Empfängers frei programmierbar ist.

10. Empfänger nach Anspruch 8 oder 9, dadurch gekennzeichnet, daß er für die Decodierung der Signale einen Mikrocontroller aufweist, der mindestens acht Schaltausgänge hat.

11. Empfänger nach Anspruch 10, dadurch gekennzeichnet, daß dem Mikrocontroller ein Decoder nachgeschaltet ist, welcher die Zahl der Schaltausgänge vergrößert.

12. Empfänger nach einem der Ansprüche 8 bis 11, dadurch gekennzeichnet, daß er einen Anschluß (Schnittstelle) für einen Personal Computer (PC) aufweist.

13. Empfänger nach einem der Ansprüche 8 bis 12, dadurch gekennzeichnet, daß der Microcontroller auf verschiedene Senderdatenformate programmierbar ist.

14. Empfänger nach einem der Ansprüche 8 bis 13, dadurch gekennzeichnet, daß der Microcontroller eine Fehlerkorrektureinrichtung enthält.

## Claims

1. A receiver for receiving encoded electromagnetic pulses as are emitted for example by a transmitter, comprising:
a) a current/voltage supply (150),
b) an RF-receiving portion (350) comprising
1) an RF-input circuit (antenna circuit, 360),
2) an RF/IF-amplifier and mixer portion (14),
3) an RF-oscillator (340),
4) a demodulator (380), and
5) a signal amplitude regulating circuit and level conversion 390),
c) a decoder unit (250) with code selection circuit (260), and
d) an interface (input/output circuit, 850),
characterised in that
- the receiving portion (350) has an oscillator (340) which essentially comprises a quartz oscillator (Q31), a transistor (T31) and an oscillator circuit,
- wherein the oscillator circuit which ensures reliable starting of the oscillations of the oscillator in turn has a coil (L31) and at least one capacitor (C31, C32), and
- wherein the quartz oscillator (Q31) is connected directly between the base and the collector of the transistor (T31), and
- of the parts RF-oscillator (340) and antenna (360) only the antenna has an adjusting element, and
- a low pass filter (385) is provided downstream of the demodulator (380) for the useful signal from the RF-receiver circuit.

2. A receiver according to claim 1 characterised in that the low pass filter (385) has at least two RC-members (R2, C3; R3, C4).

3. A receiver according to claim 1 or claim 2 characterised in that the low pass filter (385) has an active amplification means (12).

4. A receiver according to one of claims 1 to 3 characterised in that a pre-amplifier (375) is provided between the antenna oscillator circuit (370) and the RF-receiver input.

5. A receiver according to claim 4 characterised in that the pre-amplifier (375) has a transistor (T41) and that the signal is coupled out at the collector of the transistor (T41).

6. A receiver according to claim 5 characterised in that a resistor (R42) for setting the working point is provided between the base and the collector of the transistor (T41).

7. A receiver according to claim 5 or claim 6 characterised in that an ohmic resistor (L42) is provided between an operating voltage feed and the collector of the transistor (T41).

8. A receiver according to one of claims 1 to 7 characterised in that the decoder unit (250) connected downstream of the RF-receiving portion (350) has a microcontroller (I3) and at least one EEPROM (265).

9. A receiver according to claim 8 characterised in that the EEPROM (265) is freely programmable to certain transmitters and output functions of the receiver.

10. A receiver according to claim 8 or claim 9 characterised in that for decoding the signals it has a microcontroller which has at least eight switch outputs.

11. A receiver according to claim 10 characterised in that connected downstream of the microcontroller is a decoder which increases the number of the switch outputs.

12. A receiver according to one of claims 8 to 11 characterised in that it has a connection (interface) for a personal computer (PC).

13. A receiver according to one of claims 8 to 12 characterised in that the microcontroller is programmable to different transmitter data formats.

14. A receiver according to one of claims 8 to 13 characterised in that the microcontroller includes an error correction device.

## Revendications

1. Récepteur pour recevoir des impulsions électromagnétiques codées, telles qu'elles sont émises par exemple par un émetteur, constitué :
a) d'une alimentation en courant/tension (150),
b) d'une partie réception HF (350), constituée
1) d'un circuit d'entrée HF (circuit d'antenne, 360),
2) d'un amplificateur HF/MF et d'une partie mélangeur (I4),
3) d'un oscillateur HF (340),
4) d'un démodulateur (380),
5) d'un circuit de réglage et d'un convertisseur de niveau de l'amplitude du signal (390),
c) d'une unité de décodage (250) comportant un circuit sélecteur de code (260), et
d) d'une interface (circuit d'entrée/sortie, 850),
caractérisé en ce que
- la partie réception (350) comporte un oscillateur (340), qui pour l'essentiel est constitué d'un quartz pour oscillateur (Q31), d'un transistor (T31) et d'un circuit oscillant,
. où le circuit oscillant, qui garantit avec sécurité la naissance d'oscillations dans l'oscillateur, comporte pour sa part une bobine (L 31) et au moins un condensateur (C31, C32),
. et où le quartz pour oscillateur (Q31) est directement raccordé entre la base et le collecteur du transistor (T31), et
- entre les composants oscillateur HF (340) et antenne (360), seule l'antenne comporte un élément d'alignement,
- et, en arrière du démodulateur (380), il est prévu un filtre passe-bas (385) pour le signal utile provenant du circuit du récepteur HF.

2. Récepteur selon la revendication 1, caractérisé en ce que le filtre passe-bas (385) comporte au moins deux éléments RC (R2, C3 ; R3, C4).

3. Récepteur selon la revendication 1 ou 2, caractérisé en ce que le filtre passe-bas (385) comporte une amplification active (I2).

4. Récepteur selon l'une des revendications 1 à 3, caractérisé en ce qu'un préamplificateur (375) est prévu entre le circuit oscillant d'antenne (370) et l'entrée du récepteur HF.

5. Récepteur selon la revendication 4, caractérisé en ce que le préamplificateur (375) comporte un transistor (T41) et le couplage du signal s'effectue au niveau du collecteur du transistor (T41).

6. Récepteur selon la revendication 5, caractérisé en ce qu'une résistance (R42) est prévue entre la base et le collecteur du transistor (T41) pour ajuster le point de travail.

7. Récepteur selon la revendication 5 ou 6, caractérisé en ce qu'une résistance ohmique (L42) est prévue entre une amenée de tension de service et le collecteur du transistor (T41).

8. Récepteur selon l'une des revendications 1 à 7, caractérisé en ce que l'unité de décodage (250) montée en aval de la partie réception HF (350) comporte un microcontrôleur (I3) et au moins une EEPROM (265).

9. Récepteur selon la revendication 8, caractérisé en ce que l'EEPROM (265) peut être librement programmé sur certains émetteurs et certaines fonctions de sortie du récepteur.

10. Récepteur selon la revendication 8 ou 9, caractérisé en ce qu'il comporte, pour le décodage des signaux, un microcontrôleur possédant au moins huit sorties de connexion.

11. Récepteur selon la revendication 10, caractérisé en ce qu'un décodeur, qui augmente le nombre des sorties de connexion, est monté en aval du microcontrôleur.

12. Récepteur selon l'une des revendications 8 à 11, caractérisé en ce qu'il comporte un raccordement (interface) pour un ordinateur personnel (PC).

13. Récepteur selon l'une des revendications 8 à 12, caractérisé en ce que le microcontrôleur peut être programmé sur différents formats de données de l'émetteur.

14. Récepteur selon l'une des revendications 8 à 13, caractérisé en ce que le microcontrôleur contient un dispositif de correction d'erreurs.
